# EUROPÄISCHE PATENTSCHRIFT

(11) **EP 1 548 368 B1**
(45) Veröffentlichungstag und Bekanntmachung des Hinweises auf die Patenterteilung: **17.06.2015**
(21) Anmeldenummer: 04025061.5
(22) Anmeldetag: 21.10.2004
(51) Int. Cl.: F24C 15/20

(54) **Satz von Schubladen-Dunstabzugshauben**
Set of drawer kitchen hoods
Ensemble de hottes de cuisine à tiroirs

(30) Priorität: 21.10.2003 DE 20316130 U
(43) Veröffentlichungstag der Anmeldung: 29.06.2005
(73) Patentinhaber: BSH Hausgeräte GmbH, 81739 München (DE)
(72) Erfinder: Krauter, Jochen, 71157 Hildrizhausen (DE); Platt, Nils, 76351 Hochstetten (DE); Wilde, Thomas, 76297 Staffort (DE)

(56) Entgegenhaltungen:
- EP-A2- 0 974 790
- DE-A1- 4 243 944
- DE-U1- 20 316 095
- US-A- 5 190 026

## Beschreibung

Die Erfindung bezieht sich auf die Herstellung von Dunstabzugshauben einschl. deren Verpackung und Montage.

Dunstabzugshauben zum Absaugen von feuchten oder fetthaltigen Küchendünsten über Kochfeldern und Herden sind an sich in zahlreichen verschiedenen Bauformen bekannt. Eine Bauform, die als Schubladen-Dunstabzugshaube bezeichnet werden kann (häufig auch als "Flachschirmhaube"), weist im Prinzip einen Korpus mit einem Saugsystem und u. U. weiteren Luftleiteinrichtungen sowie u. U. einem Anschluss für eine Abluftleitung auf, welcher Korpus im Folgenden als Lüfterkasten bezeichnet wird. Unterhalb dieses Lüfterkastens ist eine Baueinheit angebracht, die ein Fettfilter enthält, wobei ein Teil dieser Baueinheit in einer schubladenartigen Form nach vorne ausgezogen werden kann, so dass sich die Gesamttiefe dieser Schubladen-Baueinheit vergrößert. Das Ausziehen dieses Teils der Schubladen-Baueinheit kann per Hand oder motorisch geschehen und auch mit anderen Bewegungen gekoppelt sein. Eine beispielhafte Schubladen-Dunstabzugshaube zeigt etwa die DE 42 43 944 A1.

Dunstabzugshauben mit anderen Wrasenschirmen, die an einer Grundeinheit vorgesehen werden können, sind beispielsweise in der EP 0 974 790 A2 und der EP 12 51 318 A2 beschrieben.

In vielen Fällen werden Dunstabzugshauben in Küchenoberschränke oder andere Küchenkorpusse eingebaut, wobei u. U. nur die Schubladen-Baueinheit oder nur ein Teil derselben zu sehen ist.

Der folgenden Erfindung liegt das technische Problem zugrunde, verbesserte Herstellungsmöglichkeiten für solche Dunstabzugshauben anzugeben.

Die Erfindung richtet sich auf einen Satz aus einer Mehrzahl Dunstabzugshauben mit jeweils einem Lüfterkasten, wobei die Dunstabzugshauben (1, 4, 6) des Satzes gleiche Lüfterkästen (2) aufweisen, dadurch gekennzeichnet, dass jeweils unten an dem Lüfterkasten eine Schubladen-Baueinheit, angebracht ist, und dass die Dunstabzugshauben des Satzes in der Breite voneinander abweichende Schubladen-Baueinheiten aufweisen und dass die Schubladen-Baueinheiten untereinander gleiche Rahmenteile aufweisen, die jeweils zum Anbringen an dem jeweiligen Lüfterkasten dienen und in der Breite an den Lüfterkasten angepasst sind.

Daneben richtete sie sich auch auf Sätze zum Verpacken solcher Dunstabzugshauben und schließlich zum Einbauen von Dunstabzugshauben in Küchenkorpusse.

Die Erfindung geht davon aus, dass bereits jetzt im Markt unterschiedlich breit ausgestaltete Dunstabzugshauben der beschriebenen Bauform existieren. Diese Bauformen werden in größenangepasste Küchenkorpusse eingebaut und sind in ihrer Breite häufig auf die Breite des Herds oder Kochfelds darunter angepasst. Mit der Breite ist hierbei die horizontale Breitenerstreckung aus der Perspektive des Benutzers gemeint, der vor dem Herd oder dem Kochfeld steht und die Dunstabzugshaube bedient und benutzt. Beispielsweise sind Breiten von 60 cm, 70 cm oder 90 cm üblich.

Der Grundgedanke besteht nun darin, ein System aus Dunstabzugshauben einzusetzen, bei dem lediglich die Schubladen-Baueinheit auf die jeweils gewünschte Breite angepasst wird bzw. zu dieser Breite passend ausgewählt wird und der darüber einzusetzende Lüfterkasten der Gleiche bleibt. Es wird also ein Lüfterkasten verwendet, der sich mit unterschiedlich breiten Schubladen-Baueinheiten einsetzen lässt. Vorzugsweise ist der Lüfterkasten angepasst an die kleinste auftretende Schubladen-Baueinheitsbreite in dem System, beispielsweise 60 cm, und im Wesentlichen so breit wie diese.

Dann kann derselbe Lüfterkasten mit im Verhältnis dazu eigentlich überbreiten Schubladen-Baueinheiten verwendet werden und saugt also aus seitlich überstehenden Bereichen der Schubladen-Baueinheiten ebenfalls ab. Dies führt technisch nicht zu erheblichen Problemen, was sich auch daran zeigt, dass beispielsweise durch das Ausziehen des beweglichen Teils der Schubladen-Baueinheit ebenfalls ein, jedoch in der Tiefe, über den Lüfterkasten hinausstehender Teil erzeugt wird, der i. d. R. auch mit Filterfläche versehen ist. Im Übrigen hat der Erfinder erkannt, dass die beispielsweise bei einer 90 cm-Breite der Schubladen-Baueinheit gegenüber einem hier konventioneller Weise einzusetzenden ungefähr 90 cm breiten Lüfterkasten ohne Zweifel bestehenden Einschränkungen im Verhältnis zu den Vorteilen der Erfindung in Kauf genommen werden können.

Mit der Erfindung werden jedoch wesentliche Kostenvorteile erzielt und auch eine vereinfachte Lagerhaltung und Produktionsorganisation erreicht, indem Lüfterkästen in erheblich größerer Stückzahl ohne wesentliche Bauabweichungen verwendet werden können und lediglich im Bereich der Konstruktion der Schubladen-Baueinheit Anpassungen an die Breite vorgenommen werden müssen.

Selbst in der Schubladen-Baueinheit können dabei weitgehend standardisierte Teile verwendet werden. Insbesondere ist das Rahmenteil der Schubladen-Baueinheit, das zur Montage derselben an dem Lüfterkasten dient und im Regelfall im Wesentlichen die gleiche Breite wie der Lüfterkasten aufweist, bei allen in der Serie auftretenden Dunstabzugshauben identisch. Gleiches kann beispielsweise auch für Abdeckungen des beweglichen Teils der Schubladen-Baueinheit einschl. Bedienelemente u. Ä. gelten.

In dem Bereich, in dem die Schubladen-Baueinheit über den Lüfterkasten seitlich hinaussteht, können dann unterschiedlich breit ausgeprägte Elemente, etwa unterschiedlich breite Abdeckprofile und Führungsprofile für den beweglichen Teil, eingesetzt werden. Ferner können die Fettfiltermodule mit Streckmetall-Fettfiltern oder anderen wiederverwendbaren Fettfiltern oder die entsprechenden Halterungen für Einmalfettfilter, die verwendeten Lichtleisten und andere Bauteile, die bei breiteren Schubladen-Baueinheit sinnvoller Weise verbreitert werden, angepasst werden. Die Schubladen-Baueinheit wird also aus einem Teilebaukasten aufgebaut, der auch in einem gewissen Umfang standardisiert werden kann.

Bei einer vorteilhaften Ausgestaltung der Erfindung können bei zumindest einem Teil der Schubladen-Dunstabzugshauben zusätzliche Verstärkungen angebracht werden, die die erwähnten seitlich hinausstehenden Bereiche der Schubladen-Baueinheiten miteinander verbinden. Dazu sind Quertraversen vorgesehen, die also in der Breitenrichtung verlaufen und mit außerhalb der erwähnten standardisierten Rahmenteile liegenden Bauteilen, etwa den Führungsprofilen für die beweglichen Teile, verbunden werden. Diese Quertraversen sind insbesondere bei den breiteren Schubladen-Baueinheiten von Interesse, können also bei der oder den schmalsten Baubreite/n, etwa bei den 60 cm breiten Schubladen-Baueinheiten, weggelassen werden.

Vorzugsweise handelt es sich bei den Quertraversen um Aluminiumprofilstäbe, insbesondere L-Profile. Die Quertraversen werden vorzugsweise mit den jeweiligen seitlichen Bauteilen verschraubt. Sie werden ferner vorzugsweise so angeordnet, dass sie für den Benutzer nicht zu sehen sind, wobei insbesondere eine Montage oberhalb der Fettfilter der fertigen Dunstabzugshaube in Betracht kommt.

Auch bei der Verpackung der Dunstabzugshauben aus dieser Serie kann ein modulares Prinzip eingesetzt werden. Die Erfindung hat nämlich einen weiteren bevorzugten Aspekt eines Verpackungsverfahrens für die Dunstabzugshaube, bei dem ein modular aufgebauter Satz aus Verpackungsteilen verwendet wird, der neben äußeren zumindest ein weiteres inneren Verpackungsteil aufweist. Dieses innere Verpackungsteil soll zwischen der Dunstabzugshaube und einem der äußeren Verpackungsteile angeordnet sein und gewissermaßen wie ein Distanzstück wirken. Wie das Ausführungsbeispiel zeigt, kann durch Ergänzung durch ein oder vorzugsweise zwei oder mehrere Verpackungsteile damit erreicht werden, dass bauähnliche, jedoch nicht baugleiche Dunstabzugshauben mit unterschiedlichen Breiten unter Verwendung gleicher Verpackungsaußenteile und je nach Dunstabzugshaubentyp einer unterschiedlichen Zahl (einschl. Null) von inneren Verpackungsteilen als Distanzstücke verpackt werden können. Trotz der erfindungsgemäßen Typenvielfalt werden insgesamt nur zwei Verpackungsteiltypen benötigt. Insbesondere können die inneren Verpackungsteile auch zu zweien oder mehreren hintereinander verwendet werden, gewissermaßen um aus zwei oder mehreren kurzen ein insgesamt langes Distanzstück aufzubauen.

Die Verbindungen zwischen den äußeren und den inneren Verpackungsteilen sind vorzugsweise Steckverbindungen. Im Prinzip müssen gar keine Verbindungen vorgesehen werden und können die äußeren und inneren Verpackungsteile einfach aneinanderliegen. Es ist jedoch praktisch, wenn die einer jeweiligen Seite zugeordneten Teile schon vor dem Verpacken zusammengesteckt werden können, so dass dann beim Verpacken selbst nur noch ein Teil pro Seite bewegt werden muss.

Die inneren Verpackungsteile sind im Übrigen zwar vorzugsweise untereinander gleich, jedoch ist dies nicht unbedingt notwendig. Es können auch verschiedene, etwa hinsichtlich ihrer Funktion als Distanzstück unterschiedlich "lange", innere Verpackungsteile Verwendung finden.

Die verschiedenen Typen der Dunstabzugshaube, also gemäß der Nomenklatur der Ansprüche 4 ff die verschiedenen Teile, müssen nicht notwendigerweise mit Verpackungssätzen verpackt werden, die sich jeweils nur um ein inneres Verpackungsteil voneinander unterscheiden. Beispielsweise können auch bei einem ersten Teil der Dunstabzugshauben nur die äußeren Verpackungsteile, bei einem zweiten Teil dieselben und weiterhin zwei inneren Verpackungsteile und bei einem dritten Teil entsprechend mehr innere Verpackungsteile verwendet werden.

Weiterhin ist im Fall einer Schubladen-Dunstabzugshaube bevorzugt, dass die Verpackungsteile flächig an zwei entgegengesetzten Seiten, jeweils eine Seite für jedes Verpackungsteil, des Lüfterkastens anliegen. Dies dient zur Kraftübertragung, weil die Schublade häufig das mechanisch empfindlichere Teil der Dunstabzugshaube ist und daher Spannkräfte der Verpackung oder Kräfte in Folge äußerer Einwirkung beim Stapeln oder bei Erschütterungen während des Transports besser auf den stabileren Lüfterkasten übertragen werden können. Dies ist einer der Vorteile einer teilweisen Formanpassung der Innenform der Verpackung.

Vorzugsweise sind die Verpackungsteile zudem so ausgestaltet, dass sie nicht nur an zwei entgegengesetzten Seiten des Lüfterkastens anliegen, die jeweils den Verpackungsteilen zugeordnet sind, sondern überdies an zwei weiteren zueinander entgegengesetzten Seiten des Lüfterkastens mit weiteren Teilen ihrer Innenform anliegen. Da der Lüfterkasten im Regelfall einen rechteckigen Querschnitt hat, handelt es sich bei diesen zwei weiteren Seiten nicht mehr um jeweils den Verpackungsteilen zugeordnete Seiten sondern um Seiten, an denen ein Teil der Innenform beider Verpackungsteile anliegen kann. Insgesamt kann damit eine Abstützung in vier Richtungen erfolgen.

Von den Verpackungsteilen nicht abgedeckte Seiten der Dunstabzugshaube können je nach Anwendungsfall ohne Formteile verpackt werden, etwa nur durch gespannte Kunststofffolien o. Ä., oder in Folge der Stützung durch die bisher betrachteten Formteile im Übrigen nur in einer kistenförmigen Verpackung, etwa einem Umkarton, verpackt sein oder auch mit weiteren Formteilen versehen sein. Im Übrigen kann es natürlich auch Verpackungsteile geben, die dem Prinzip dieser Erfindung entsprechen und dabei aber an mehr als eine Seite der Dunstabzugshaube angepasst sind.

Vorzugsweise handelt es sich bei den hier betrachteten Verpackungsteilen um Schaumkunststoff-Formteile, insbesondere um Styroporformteile. Diese lassen sich bei geringem Gewicht und guten mechanischen Eigenschaften, insbesondere guter Stoßabsorptionsfähigkeit, leicht und kostengünstig auch in relativ komplexen Formen mit von der Außenform abweichender Innenform herstellen.

Die Erfindung bezieht sich zudem vorzugsweise auf Verpackungen, deren Außenform bei fertiger Verpackung im Wesentlichen quaderförmig ist. Wie bereits zuvor ausgeführt, müssen dabei nicht sämtliche Seiten der Dunstabzugshaube bzw. der Verpackung aus Formteilen, etwa Styroporteilen, bestehen. Es können auch offene Teile der Verpackung existieren, wobei übrigen Teile beispielsweise durch Spannriemen oder andere Befestigungsmaßnahmen zusammengehalten sind. Ferner können Teile der Verpackung existieren, in denen nur Folien o. Ä. verwendet worden sind. Die Quaderform bezieht sich dabei auch nicht auf geringfügige Abweichungen sondern meint gewissermaßen die einhöhlende dreidimensionale Form. Quaderförmige Verpackungen haben den Vorteil, sich beim Transport und der Lagerung besonders gut Platz sparend zu Mehreren zusammenstellen zu lassen und sind im Übrigen am besten auf verschiedene Transportmittel angepasst.

Beim Einbauen derjenigen Dunstabzugshauben aus der erfindungsgemäßen Serie, die seitlich über die Breite des Lüfterkastens deutlich hinausragen, können vorzugsweise Küchenkorpusformate eingesetzt werden, die im Wesentlichen der Breite der Schubladen-Baueinheit entsprechen. Dies hat i. d. R. bereits optische Gründe, wenngleich sich die Erfindung natürlich auch auf Fälle bezieht, in denen die Schubladen-Baueinheit seitlich über den Küchenkorpus hinausragt. Wenn jedoch der Küchenkorpus deutlich breiter als der Lüfterkasten ist, so sieht die Erfindung als weiteres bevorzugtes Merkmal vor, den verbleibenden Raum in dem Küchenkorpus als Stauraum nutzbar und dem Küchenbenutzer zugänglich zu machen.

Alternativ dazu können jedoch auch Distanzbauteile verwendet werden, mit denen, wenn gewünscht, eine seitliche Montage der im Verhältnis zum Küchenkorpus schmaleren Lüfterkästen an den Wänden des Küchenkorpus erfolgen kann.

Der Grundgedanke der Erfindung besteht dabei darin, einen Freiraum zu schaffen, eine Dunstabzugshaube mit zu geringer Breite dennoch seitlich an Küchenkorpuswände montieren zu können bzw. eine Dunstabzugshaube mit einem für die Montage vorgesehenen jedoch zu schmalen Bauelement, etwa Lüfterkasten, trotz der zu geringen Breite zwischen Küchenkorpuswänden montieren zu können. Konventioneller Weise hätte man in solchen Fällen entweder passende Dunstabzugshauben ausgewählt oder andere Anordnungen von Küchenkorpuselementen gewählt oder die Dunstabzugshaube "nach hinten" auf die Zimmerwand montiert. Montagen an seitlich benachbarten Küchenkorpuswänden sind jedoch zum einen üblich, so dass das Montagepersonal daran gewöhnt ist und für Dunstabzugshaubenhersteller typische Befestigungssysteme existieren und beherrscht werden. Zum anderen sind die Resultate i. d. R. stabiler.

Erfindungsgemäß wird dazu ein Distanzbauteil vorgeschlagen, das in der Breite so bemessen ist, dass es den verbleibenden Raum zwischen der Dunstabzugshaube bzw. ihrem für die Montage vorgesehenen Bauelement und der in Frage kommenden Küchenkorpuswand ausfüllt. Solche Distanzbauteile sind bisher nicht bekannt und bilden auch einen gewissen Zusatzaufwand, weil sie eigens hergestellt, mitgeliefert und montiert werden müssen. Allerdings erhöhen sie die Flexibilität bei der Montage von Dunstabzugshauben so deutlich, dass diese Nachteile in Kauf genommen werden können.

Vorzugsweise werden pro Dunstabzugshaube zwei identische Distanzbauteile eingesetzt, und zwar jeweils eines auf jeder Seite, wie auch das Ausführungsbeispiel zeigt.

Bei diesen Distanzbauteilen kann es sich bei einer besonderen Ausführungsform um U-Profilbleche handeln, die vorzugsweise Anschraublaschen für die Küchenkorpuswand aufweisen. Sie können ferner vorzugsweise eine Befestigungseinrichtung für eine in der Breite überstehende Schubladen-Baueinheit aufweisen, die also bei der Montage unter dem Distanzbauteil angeordnet wird. Dies schafft eine zusätzliche Stabilisierung. In Frage kommen insbesondere Schraubverbindungen. Bevorzugt ist ferner, dass ein Teil des U-Profilblechs, beispielsweise einer der beiden Schenkel, im Wesentlichen bündig mit einer Vorderfront der Dunstabzugshaube, insbesondere des Lüfterkastens abschließt. Dies kann, wenn auf eine Verblendung verzichtet wird, optische Gründe haben. Andererseits sollte das Distanzbauteil aus Stabilitätsgründen nicht zu wandnah eingebracht werden, so dass wegen der gegenüber der Schubladen-Baueinheit i. d. R. zurückspringenden Bautiefe des Lüfterkastens ein solcher bündiger Abschluss eine stabile Montage bietet. Gleichzeitig wird dabei das vor dem Lüfterkasten verbleibende und für Stauraum in Betracht kommende Volumen nicht eingeschränkt.

Die Verbindung zwischen dem Lüfterkasten und dem erfindungsgemäßen Distanzbauteil kann ebenfalls eine Schraubverbindung sein. Vorzugsweise ist hier alternativ oder zusätzlich eine Rastverbindung vorgesehen mit einer hinterschnittenen Kante und einer Federrasteinrichtung. Vorzugsweise ist die hinterschnittene Kante an einem Element des Distanzbauteils, etwa einem angeschraubten Kunststoffblock, und ist die Federrasteinrichtung in der entsprechenden Wand der Dunstabzugshaube bzw. des Lüfterkastens vorgesehen. Damit kann die Dunstabzugshaube zwischen den Küchenkorpuswänden in besonders einfacher und schneller Weise rastend fixiert werden und ggf. zusätzlich mit Schrauben quer verspannt werden.

Die durch das Distanzbauteil überbrückte Breite soll erfindungsgemäß eine nennenswerte Größe haben, damit die Vorteile der Erfindung überhaupt relevant werden. Bevorzugt sind insbesondere Breiten von zumindest 10% der entsprechenden Dunstabzugshaubenbreite.

Im Folgenden wird die Erfindung anhand eines konkreten Ausführungsbeispiels näher verdeutlicht. Die dabei offenbarten Merkmale können auch in anderen Kombinationen erfindungswesentlich sein.
- Fig. 1, 2, und 3: zeigen jeweils eine aus einer erfindungsgemäß hergestellten Mehrzahl Dunstabzugshauben in perspektivischer Darstellung von oben.
- Fig. 4: zeigt eine Schubladen-Baueinheit zu der Dunstabzugshaube aus Fig. 1 in perspektivischer Darstellung von oben.
- Fig. 5: zeigt eine Schubladen-Baueinheit zu der Dunstabzugshaube aus Fig. 1 in perspektivischer Darstellung von unten ohne Fettfilterelemente.
- Fig. 6: zeigt eine Schubladen-Baueinheit zu der Dunstabzugshaube aus Fig. 1 in perspektivischer Darstellung von unten mit Fettfilterelementen.
- Fig. 7: zeigt eine perspektivische Darstellung der SchubladenBaueinheit aus den Fig. 4 - 6 in zerlegter Form und ohne Rahmenteil.
- Fig. 8: zeigt eine perspektivische Ansicht einer Innenseite eines erfindungsgemäßen äußeren Verpackungsteils.
- Fig. 9: zeigt eine perspektivische Ansicht einer äußeren Seite eines erfindungsgemäßen inneren Verpackungsteils.
- Fig. 10: zeigt eine perspektivische Ansicht der Verpackungsteile aus den Fig. 8 und 9 in einander angenäherter Position.
- Fig. 11: zeigt eine perspektivische Ansicht eines Verpackungsteils nach Fig. 8 und zweier Verpackungsteile nach Fig. 9 in einander angenäherter Position.
- Fig. 12: zeigt eine perspektivische Ansicht einer Verpackung mit insgesamt zwei Verpackungsteilen nach Fig. 8 und vier Verpackungsteilen nach Fig. 9 in an der Dunstabzugshaube aus Fig. 1 angebrachtem Zustand.
- Fig. 13: zeigt eine perspektivische Ansicht eines Teils der verpackten Dunstabzugshaube aus Fig. 12, wobei ein äußeres und ein inneres Verpackungsteil seitlich abgezogen sind.
- Fig. 14: zeigt einen Teil der Dunstabzugshaube aus Fig. 1 mit einem erfindungsgemäßen Distanzbauteil.
- Fig. 15: zeigt die Dunstabzugshaube aus den Fig. 1 und 14 mit zwei daran montierten Distanzbauteilen.

Fig. 1 zeigt eine Dunstabzugshaube 1 des Bautyps mit einem oberen Lüfterkasten 2 und einer darunter montierten Schubladen-Baueinheit 3. Die technischen Einzelheiten des Lüfterkastens 2 sind konventioneller Natur bzw. für die vorliegende Erfindung nicht von Belang. Er enthält Gebläseventilatoren zum Ansaugen von Küchendünsten durch die Schubladen-Baueinheit 3 und im oberen Bereich des Lüfterkastens 2 in Fig. 1 erkennbare, jedoch nicht bezifferte Anschlüsse für ein Abluftrohr und eine elektrische Leistungsversorgung.

Darunter befindet sich die Schubladen-Baueinheit 3, die im Wesentlichen eine flache plattenartige Baueinheit mit über den Lüfterkasten 2 deutlich hinausgehender Breite ist. Im vorliegenden Fall ist der Lüfterkasten 2 etwa 54 cm breit, die Schubladen-Baueinheit 3 jedoch 90 cm breit. Sie steht also an der rechten und der linken Seite um etwa 18 cm über. Der Lüfterkasten 2 hat im unteren Bereich in Folge der in Fig. 1 erkennbaren Stufe eine etwas größere Tiefe als im oberen Bereich. Die Schubladen-Baueinheit 3 entspricht dieser größeren Tiefe, schließt also in der Tiefendimension im Wesentlichen bündig mit dem Lüfterkasten 2 ab. Ein Teil der Schubladen-Baueinheit 3 lässt sich schubladenartig nach vorn herausziehen, wobei die Perspektive der Fig. 1 der Perspektive des Benutzers entspricht. Zu den baulichen Einzelheiten wird auf die folgende Beschreibung der Fig. 4 ff verwiesen.

Die Fig. 2 und 3 zeigen eine Dunstabzugshaube 4 mit Schubladen-Baueinheit 5 bzw. eine Dunstabzugshaube 6 mit Schubladen-Baueinheit 7. Die Unterschiede der Dunstabzugshauben 1, 4 und 6 beschränken sich auf die Schubladen-Baueinheiten 3, 5 und 7. Diese sind unterschiedlich breit, nämlich 70 cm breit im Fall der Schubladen-Baueinheit 5 und 60 cm breit im Fall der Schubladen-Baueinheit 7. Die seitlichen Überstände betragen also 8 cm bzw. 3 cm.

Die Dunstabzugshaube 6 mit der Schubladen-Baueinheit 7, die seitlich kaum über den Lüfterkasten 2 hinaussteht, kann insoweit - abgesehen von konstruktiven Details - als konventionell angesehen werden. Es ist nämlich bei Schubladen-Dunstabzugshauben üblich, den Lüfterkasten und die Schubladen-Baueinheit in etwa auf dieselbe Breite auszurichten und auch in einem entsprechend bemessenen Küchenkorpus einzubauen. Bei dem erfindungsgemäßen Herstellungsverfahren wird nun ein gleicher Lüfterkasten 2 auch für breitere Schubladen-Baueinheiten 5 und 3 verwendet, die demzufolge seitlich überstehen, was konventioneller Weise wegen gewisser Verluste im Strömungsquerschnitt und größerer Baueinschränkungen in der Lüftereinheit bei größeren Ansaugquerschnitten der breiten Schubladen-Baueinheiten nicht vorgesehen wurde. Die Erfindung geht jedoch davon aus, dass die technische Leistungsfähigkeit des Lüfterkastens 2 ausreicht und sich die Nachteile im Vergleich zu den erheblichen Kostenvorteilen durch eine "modulare" Konstruktion einer Dunstabzugshauben-Baureihe mit gleichem Lüfterkasten 2 bei weitem wieder wettmachen lassen. Insbesondere kann an anderer Stelle aufwendiger konstruiert und produziert werden bzw. ein preislich besonders konkurrenzfähiges Produkt angeboten werden.

Fig. 4 zeigt stellvertretend auch für die Schubladen-Baueinheiten 5 und 7 die Schubladen-Baueinheit 3 aus Fig. 1, wobei in Fig. 4 der bewegliche Schubladenteil nach vorn herausgezogen ist. Er weist eine linke und rechte Profilgleitschiene 8 bzw. 9 auf, zwischen denen eine für alle Dunstabzugshauben 1, 4, 6 dieser Bauserie standardisierte Abdeckung 10 mit Bedienelementen angeordnet ist. In dem beweglichen Teil der Schubladen-Baueinheiten beschränken sich die Abweichungen also auf die jeweiligen Breiten der seitlichen Profilgleitschienen 8 und 9.

Die Profilgleitschienen 8 und 9 sind verschieblich geführt in Aufnahmeprofilen 11 und 12, zwischen denen ein Rahmenteil 13 angebracht ist. Das Rahmenteil 13 dient mit den in Fig. 4 erkennbar nach oben stehenden Teilen zur Montage an dem Lüfterkasten 2 und ist in der Breite an diesen angepasst. Die seitlichen Aufnahmeprofile 11 und 12 sind im Gegensatz zu dem standardisierten Rahmenteil 13 wiederum bei jeder Schubladen-Baueinheit mit abweichender Breite in der Breite angepasst, und zwar entsprechend den Profilgleitschienen 8 und 9. Durch das Rahmenteil 13 hindurch erkennt man an sich konventionelle Fettfilter 14.

Fig. 5 zeigt die Schubladen-Baueinheit 3 aus Fig. 4 von unten, wobei die Fettfilter 14 weggelassen sind. Neben den bereits beschriebenen Teilen ist eine Lichtleiste 15 erkennbar, die die Schubladen-Baueinheit 3 an dem benutzerfernen Ende nach unten abschließt und das Kochfeld beleuchten kann. Auch diese Lichtleiste 15 ist ein breitenangepasstes Bauteil, wie Fig. 5 deutlich zeigt.

Fig. 6 zeigt dieselbe Ansicht wie Fig. 5, jedoch mit montierten Fettfiltern 14.

Fig. 7 zeigt eine in der perspektivischen Sichtweise Fig. 4 entsprechende Ansicht. Hierbei ist das Rahmenteil 13 weggelassen, jedoch sind eine ganze Zahl von nicht durchweg bezifferten Einzelteilen dargestellt, um den Aufbau bei dieser Gelegenheit im Wesentlichen komplett zu zeigen.

Insbesondere sind die linken und rechten Profilgleitschienen 8, 9 nicht nur für die 90 cm-Version, die in den Fig. 4 - 6 dargestellt ist, sondern mit den Bezugsziffern 8', 9' und 8", 9" auch für die 70 cm- und 60 cm-Version eingezeichnet. Entsprechendes gilt für die Aufnahmeprofile 11, 12, 11', 12' und 11", 12" auf den beiden Seiten. Aus hier nicht näher interessierenden Gründen sind dabei die Profilgleitschienen 8", 9" mehrteilig. Im Übrigen erkennt man jedoch, dass sich die Teile 8, 9 und 8', 9' sowie die Teile 11, 12, 11', 12' und 11", 12" abgesehen von den Erstreckungen in Breitenrichtung nicht wesentlich voneinander unterscheiden. Die Fettfilter 14 werden ebenfalls an die gesamte Baubreite angepasst, sind hier jedoch nur einfach gezeichnet. Alle übrigen Bauteile in Fig. 7 können universell für 60 cm-, 70 cm- und 90 cm-Bauformen der Dunstabzugshaube eingesetzt werden. Dies gilt namentlich neben der bereits erwähnten Abdeckung 10 auch für eine hintere Abdeckung 53, die in Fig. 4 in ihrem unteren Teil als hinterer Abschluss des Rahmenteils 13 zu erkennen ist, und für ein größeres Bauteil 52, das unter der Abdeckung 10 zu liegen kommt und zu dem mittleren Baubereich des bewegbaren Schubladenteils gehört.

Fig. 7 deutet mit den Kabelsätzen an, dass auch die Kabelführungen der Grundbauform für alle verbreiterten Bauformen genutzt werden können. Ferner sind insbesondere die Bauteile 10, 13, 52, 53 kostenintensiv, so dass hier die großen Stückzahlen in Folge der modularen Verwendung für verschiedenen Bautypen zu deutlichen Einsparungen führen.

Fig. 7 zeigt weiterhin ein langgestrecktes Aluminium-L-Profil 51, das als Quertraverse mit den Profilgleitschienen 8, 9 und 8', 9' verschraubt werden kann. Diese Quertraverse 51 wird etwa 200 mm von der Vorderkante der Abdeckung 10 aus über den Fettfiltern 14 montiert. Es bringt eine erhebliche Zunahme der Stabilität des montierten Systems aus der Abdeckung 10, dem Bauteil 52 (der sog. Rahmenschublade) und den seitlichen Bauteilen 8, 9, 11, 12 bzw. 8', 9', 11', 12'. Insbesondere reduziert sich die Gefahr eines Verkantens und Schabens des bewegbaren Schubladenteils an den Aufnahmeprofilen 11, 12 und 11', 12'.

Die modulare Bauform hat ferner den Vorteil, dass die relativ großen Toleranzschwankungen bei größeren Kunststoffteilen, etwa bei der Rahmenschublade 52, durch die Begrenzung auf die 60 cm-Breite gering gehalten werden und insgesamt damit die Montagefreundlichkeit auch bei großen Schubladen-Baueinheiten erhalten bleibt.

Insgesamt erkennt man damit, dass sich eine ganze Bauserie von Dunstabzugshauben 1, 4 und 6 mit wenigen abweichenden Teilen, die überdies konstruktiv sehr ähnlich aufgebaut sind, herstellen lässt. Damit können insgesamt der Aufwand und die Kosten für Konstruktion, Herstellung, Lagerhaltung, Transport und Verkauf deutlich gemindert werden.

In Fig. 8 ist ein Verpackungsteil 21 perspektivisch dargestellt, wobei eine Innenseite mit der bisher so bezeichneten Innenform zu sehen ist. Das äußere Verpackungsteil 21 hat im Wesentlichen eine rechteckförmige Außenkantenfläche 22 und eine im Wesentlichen flache Rückseite, die hier verdeckt ist, jedoch in der später beschriebenen Fig. 11 zu sehen ist. Die Außenkantenfläche 22 und die Rückseite sind an eine Gesamtquaderform der fertigen Verpackung angepasst.

Die Innenform des äußeren Verpackungsteils 21 kann in eine in Fig. 8 linke und rechte Symmetriehälfte zu der erkennbaren, jedoch nicht eingezeichneten mittleren Spiegelsymmetrieebene eingeteilt werden. Im äußeren Bereich jeder Hälfte ist jeweils eine schlitzartige Ausnehmung 23 zur Aufnahme eines Schubladenteils einer Dunstabzugshaube vorgesehen, die eine äußere Stufe (nicht bezeichnet) aufweist. Im Bereich dieser schlitzartigen Ausnehmung 23 ist das äußere Verpackungsteil 21 tiefer ausgehöhlt als in dem Bereich einer zwischen diesen beiden Ausnehmungen 23 verlaufenden Anlagefläche 24. Die Anlagefläche 24 ist bei diesem Ausführungsbeispiel gitterförmig mit zur Material- und Gewichtsersparnis vorgesehenen Zwischenausnehmungen 25, die keine weitergehende technische Funktion und insbesondere keinen Formbezug zu der Dunstabzugshaube haben. Entsprechendes gilt für Ausnehmungen 26, 27, 28 und 29, die in Fig. 8 ebenfalls dargestellt sind, für die Erfindung jedoch keinen weiteren Belang haben.

In die Anlagefläche 24 ist in Fig. 8 von oben ein nasenförmiger Vorsprung 30 eingerückt, der mit einem die schlitzartigen Ausnehmungen 23 und die Anlagefläche 24 umlaufenden und an die Rahmenaußenfläche 22 grenzenden Anlagerahmen 31 bündig abschließt.

Fig. 9 zeigt ein inneres Verpackungsteil 32 in perspektivischer Ansicht, wobei die äußere Seite zu sehen ist. Eine Rahmenaußenfläche 33 ist dazu vorgesehen, mit der Rahmenaußenfläche 22 des äußeren Verpackungsteils 21 bündig abzuschließen. Eine Rahmenanlagefläche 34 ist zur Anlage an die Rahmenanlagefläche 31 und die Vorderfläche des (nasenförmigen) Vorsprungs 30 ausgelegt. Ein blockartiger Vorsprung 35 mit einer Anlagefläche 36 ist zum Eingreifen in die vor der gitterförmigen Anlagefläche 24 des äußeren Verpackungsteils 21 liegende Ausnehmung bzw. zur Anlage an diese Anlagefläche 24 vorgesehen. Dabei werden Schlitze 37 des inneren Verpackungsteils 32 mit den schlitzartigen Ausnehmungen 23 des äußeren Verpackungsteils 21 ausgerichtet. Die Schlitze 37 sind jedoch dabei, was die Fig. nicht deutlich zeigen, in der in den Fig. 8 und 9 horizontalen Richtung etwas breiter als die schlitzartigen Ausnehmungen 23 ohne den dortigen äußeren gestuften Bereich. Mit diesem entsprechen sich die Breiten. Die in Fig. 9 verdeckte Innenseite des inneren Verpackungsteils 32 ist mit Ausnahme der Ersetzung der schlitzartigen Ausnehmungen 23 durch die Schlitze 37 im Übrigen analog der in Fig. 8 erkennbaren Innenseite des äußeren Verpackungsteils 21 aus Fig. 8 ausgebildet.

Dies ist in Fig. 10 zu erkennen, die das äußere Verpackungsteil 21 und das innere Verpackungsteil 32 in einander angenäherter Position zeigen, wobei die jeweilige Innenform nach rechts unten weist und die Rückseitenflächen verdeckt sind. Man erkennt, dass sich der innere Verpackungsteil 32 in das äußere Verpackungsteil 21 einstecken lässt und dabei insbesondere in Folge des (nasenförmigen) Vorsprungs 30 und der entsprechenden Form der Anlagefläche 34 des inneren Verpackungsteils 32 eine feste und justierte Positionsbeziehung ergibt.

Fig. 11 zeigt oben das äußere Verpackungsteil 21 aus Fig. 8 und darunter zwei weitere innere Verpackungsteile nach Fig. 9 in entsprechend Fig. 10 angenäherter Position, wobei jedoch in Fig. 11 die jeweiligen Außenseiten zu erkennen sind. Man erkennt im Vergleich der Fig. 10 und 11 einerseits mit den Fig. 8 und 9 andererseits, dass sich durch Zusammenstecken von einem oder mehreren inneren Verpackungsteilen 32 mit einem äußeren Verpackungsteil 21 insgesamt gewissermaßen verlängerte Verpackungsteile ergeben, die sich von dem Verpackungsteil 21 aus Fig. 8 dadurch unterscheiden, dass die schlitzartigen Ausnehmungen 9 entsprechend tiefer sind.

Die Fig. 12 und 13 zeigen nun den Einsatz der Verpackung an der Dunstabzugshaube aus Fig. 1. In Fig. 12 sind die beiden Seiten (nach links und nach rechts) der Dunstabzugshaube 1 mit jeweils einem äußeren Verpackungsteil 21 und zwei inneren Verpackungsteilen 32 verpackt, die, wie in den Fig. 10 und 11 angedeutet, zusammengesteckt sind. Damit ragt der Lüfterkasten 2, wie Fig. 12 auf der rechten Seite zeigt, in die Ausnehmung des innersten Verpackungsteils 32 hinein und kommt in Anlage mit einer Anlagefläche, die der Anlagefläche 24 in Fig. 8 entspricht. Der nasenförmige Vorsprung 30 in Fig. 8 ist entsprechender Weise auch an dem inneren Verpackungsteil 32 ausgebildet und kommt mit seiner in Fig. 8 nach unten und in Fig. 12 nach links hinten weisenden Kante in Anlage an den Lüfterkasten 2. Eine weitere Seitenkante des (nasenförmigen) Vorsprungs 30 kommt in Anlage an die Stufe des Lüfterkastens 2. Unterhalb des (nasenförmigen) Vorsprungs 30 springt die Ausnehmung in dem innersten Verpackungsteil 32 in Fig. 12 nach rechts zurück, so dass die Stufe und die darunter liegende Schublade 3 Platz finden.

Die Schublade 3 ragt dabei in den Schlitz 37 (Fig. 9) und durch diesen hindurch und ist dabei auch nach vorne (entsprechend Fig. 12) etwas von dem inneren Verpackungsteil 32 beabstandet. Fig. 13 verdeutlicht, dass die Schublade 3 durch den Schlitz 37 hindurch reicht. Sie reicht überdies durch den Schlitz 37 des mittleren inneren Verpackungsteils 32 hindurch bis in die schlitzartige Ausnehmung 23 des äußeren Verpackungsteils 21. Dabei ist die Schublade 3 übrigens nach vorn und hinten (gemäß den Fig. 12 und 13) von der Verpackung frei, so dass äußere Kräfte in gemäß den Fig. 12 und 13 horizontaler, d. h. gemäß Fig. 8 vertikaler Richtung, von der Verpackung durch den dem (nasenförmigen) Vorsprung 30 aus Fig. 8 entsprechenden Vorsprung des inneren Verpackungsteils 32 auf den Lüfterkasten 2 übertragen werden. In Folge der Schlitze 37 und der Anlage der der Anlagefläche 24 aus Fig. 8 entsprechenden Anlagefläche des innersten Verpackungsteils 32 an den gemäß den Fig. 12 und 13 linken und rechten Seitenflächen des Lüfterkastens 2 gilt dies auch für die dazu senkrechte Richtung. Damit kann die vergleichsweise empfindliche und leicht aufgebaute Schublade 3 vor Beschädigungen besonders wirksam geschützt werden.

Die Figuren zeigen übrigens im Bereich des (nasenförmigen) Vorsprungs 30 bzw. der entsprechenden Vorsprünge bei den inneren Verpackungsteilen 32 äußere Rillenausnehmungen in den Fig. 8 - 10 oben und in den Fig. 12 und 13 vorne. Diese sind im zusammengesteckten Zustand der Verpackungsteile 21 und 32 miteinander ausgerichtet. Sie können zur Unterbringung einer Griffleiste der Dunstabzugshaube und einer Wandabdeckung sowie anderer für die Montage wichtiger Kleinteile dienen. Solche oder ähnliche Rillenausnehmungen können aber auch für Stabilisierungsmaßnahmen, etwa zum Einlegen von Leisten oder dgl. dienen und dabei natürlich auch mehrfach vorgesehen sein.

Der Vergleich der Fig. 10 - 13 verdeutlicht, dass der Satz aus einem äußeren Verpackungsteil 21 und zwei inneren Verpackungsteilen 32 auf jeder Seite auf die vergrößerte Breite der Schublade 3 gegenüber den übrigen Teilen der Dunstabzugshaube 1 Rücksicht nimmt. Bei anderen Dunstabzugshauben kann insbesondere die Schublade 3 breiter oder schmaler sein, wobei der Lüfterkasten 2 einschl. der Stufe im Wesentlichen unverändert bleibt. Dann können äußere Verpackungsteile 21 mit einer größeren Zahl von inneren Verpackungsteilen 32, einer kleineren Zahl von inneren Verpackungsteilen 32 und auch ganz ohne innere Verpackungsteile 32 verwendet werden. Es ändert sich letztlich nur der für die seitlich ausladenden Teile der Schublade 3 zur Verfügung stehende Raum in den Schlitzen 37 und den schlitzartigen Ausnehmungen 23. Die inneren Verpackungsteile 32 bilden also gewissermaßen Distanzstücke.

Schließlich ist noch darauf hinzuweisen, dass die Breite der Schlitze 37 im Sinne der Fig. 9 bzw. Höhe dieser Schlitze im Sinne der Fig. 12 und 13 abweicht von der entsprechenden Bemaßung der schlitzartigen Ausnehmungen 23, soweit man dort nicht den äußeren gestuften Abschnitt hinzurechnet. Dies nimmt darauf Rücksicht, dass Dunstabzugshauben 1, 4 mit seitlich ausladenden Schubladen 3, 5 etwas dickere Schubladen 7 aufweisen als seitlich nicht oder weniger ausladende Schubladen, bei denen eine Verpackung ausschließlich mit äußeren Verpackungsteilen 21 erfolgt. Daher passen die breiteren Schubladen 3, 5 durch die Schlitze 37, können jedoch die etwas schmaleren Schubladen 7 dennoch formangepasst in der Ausnehmung 23 gehalten werden, nämlich in deren tiefsten Teil ohne den gestuften Abschnitt.

Sämtliche Verpackungsteile 21 und 32 bestehen aus Styropor und sind in üblicherweise als einstückige Formteile hergestellt.

Im vorliegenden Fall sollen konkret Dunstabzugshauben mit einer universalen Breite des Lüfterkastens 2 einschl. Stufe von 60 cm und Schubladenbreiten von 60 cm, 70 cm und 90 cm verpackt werden. Dazu werden nur äußere Verpackungsteile 21 bzw. diese mit zusätzlich beidseits jeweils einem inneren Verpackungsteil 32 bzw. mit beidseits jeweils einem weiteren, also insgesamt zwei inneren Verpackungsteilen 32 auf jeder Seite verwendet.

Die inneren Verpackungsteile 32 und die äußeren Verpackungsteile 21 sind dabei jeweils untereinander gleich, so dass die komplette Dunstabzugshauben-Baureihe 1, 4, 6 mit zwei verschiedenen Styropor-Formteilen verpackt werden kann.

Schließlich werden die Dunstabzugshauben mit den wie in Fig. 12 dargestellt angebrachten Styropor-Verpackungsteilen 21 und 32 von einem Umhüllungskarton umschlossen, der die vordere, hintere, obere und untere Seite abdeckt, und mit Bändern umklammert. In Einzelfällen kann es sinnvoll sein, zur Stabilisierung der Verpackung in gemäß den Fig. 12 und 13 horizontaler Richtung an der vorderen und hinteren, oberen und unteren Seite in zusätzlichen Rillenausnehmungen an den Styroporteilen Holzleisten anzubringen, die sich im Wesentlichen über die Länge der Verpackung erstrecken und eine Stabilisierung beim Verklammern bieten.

Fig. 14 zeigt die Dunstabzugshaube 1 aus Fig. 1 und über den seitlich hinausragenden Teilen der Schubladen-Baueinheit 3 separat gezeichnete erfindungsgemäße Distanzbauteile 48. Fig. 15 zeigt dieselbe Dunstabzugshaube 1 mit daran montierten Distanzbauteilen 48. Die beiden Distanzbauteile 48 sind untereinander gleich, könnten aber beispielsweise auch bei gleicher Breite spiegelbildlich zueinander sein, und dienen dazu, im Wesentlichen den durch das Überragen der Schubladen-Baueinheit 3 auftretenden Breitenunterschied zu kompensieren. Fig. 15 zeigt, dass dieser Breitenunterschied nicht ganz überbrückt wird, weil bei diesem Typ von Dunstabzugshaube üblicherweise die Schubladen-Baueinheit 3 etwa 3 cm unter benachbarte Küchenkorpusse ragt. In diesem Beispielsfall beträgt die Breite des Distanzbauteils 48 etwa 15 cm und der Überstand der Schubladen-Baueinheit 3 etwa 18 cm.

Man erkennt ferner, dass die Distanzbauteile 48 aus einem im Wesentlichen U-förmigen Profilblech mit sich leicht divergent öffnenden Schenkeln besteht, wobei an den Schenkelenden im oberen Bereich Anschraublaschen zur Befestigung an einer Küchenkorpuswand mit Schraublöchern vorgesehen sind. Diese Anschraublaschen sind in Fig. 14 mit 49 beziffert.

Das U-Profilblech ist im unteren Bereich durch ein von einem Schenkel abgebogenes und zum anderen Schenkel geführtes Blechteil 50 (Fig. 15) geschlossen, das als Anschraubblech für die Schubladen-Baueinheit 3 dient und nicht gezeigte Schraublöcher enthält. Soweit bislang beschrieben, handelt es sich bei dem Distanzbauteil 48 um einfache gestanzte und gebogene Stahlblechbauteile.

Ferner ist an der der Basis des U-Profils entsprechenden lüfterkastenseitigen Fläche der Distanzbauteile 48 im unteren Bereich eine flache Kunststoffplatte 51 angeschraubt, die eine nach oben weisende hinterschnittene Kante aufweist, die in der Fig. nicht gut zu erkennen ist. Fig. 14 zeigt ferner, dass die seitliche Wand des Lüfterkastens 2 an der zugeordneten Stelle eine Federrasteinrichtung 52 aufweist, die zu der Kunststoffplatte 51 passt.

Bei der Montage wird zunächst an die entsprechenden Küchenkorpuswände links und rechts jeweils ein Distanzbauteil 48 über die Laschen 49 angeschraubt und die komplette Dunstabzugshaube 1 daraufhin von unten nach oben zwischen die Distanzbauteile 48 hochgeschoben. Dabei verrastet die Federrasteinrichtung 52 an der Kunststoffplatte 51 und hält die Dunstabzugshaube 1 in der richtigen Position zumindest provisorisch. Daraufhin können zwischen den Distanzbauteilen 48 und dem Lüfterkasten 2 hier nicht näher dargestellte Querverschraubungen zur Fixierung und Verspannung vorgenommen werden und die Schraubverbindungen zwischen der unteren Platte 50 der Distanzbauteile 48 und der Schubladen-Baueinheit 3 vorgenommen werden. Daraufhin ist die Dunstabzugshaube 1 vertikal und horizontal verschraubt und verspannt und stabil zwischen den Küchenkorpuswänden gehalten. Dabei entspricht der Abstand zwischen den Küchenkorpuswänden dem für 90 cm-Dunstabzugshauben üblichen Abstand, obwohl der Lüfterkasten 2 deutlich schmaler ist. Entsprechende Montageverfahren mit dimensionsmäßig abweichenden Distanzbauteilen 48 kommen natürlich für andere Maße in Betracht. Im Einzelfall kann es auch von Interesse sein, den Lüfterkasten 2 relativ zu der Schubladen-Baueinheit 3 asymmetrisch anzuordnen und nur ein Distanzbauteil vorzusehen oder modulare Sätze von Distanzbauteilen vorzusehen, die ein "Hintereinanderschalten" einer Mehrzahl von Distanzbauteilen zur Überbrückung unterschiedlicher Abstände erlauben.

Durch den bündigen Abschluss der vorderen Wand der Distanzbauteile 48 (U-Schenkel) und der oberen vorderen Fläche des Lüfterkastens 2 entsteht insgesamt eine Baueinheit, die hinsichtlich der Geometrie des Möbeleinbaus wie konventionelle 90 cm-Dunstabzugshauben verwendet werden kann.

Die beschriebene Rastbefestigung zwischen den Distanzbauteilen 48 und dem Lüfterkasten 2 entspricht für konventionelle Dunstabzugshauben bereits bekannten Befestigungssystemen, so dass das Montagepersonal, abgesehen von dem Verschrauben der Distanzbauteile 48 an den Küchenkorpuswänden und dem Verschrauben zwischen den Distanzbauteilen 48 und der Schubladen-Baueinheit 3, mit bekannten und eingeübten Montageverfahren zu tun hat.

## Patentansprüche

1. Satz aus einer Mehrzahl Dunstabzugshauben (1, 4, 6) mit jeweils einem Lüfterkasten (2), wobei die Dunstabzugshauben (1, 4, 6) des Satzes gleiche Lüfterkasten (2) aufweisen, **dadurch gekennzeichnet, dass** jeweils unten an dem Lüfterkasten (2) eine Schubladen-Baueinheit (3, 5, 7) angebracht ist, und
dass die Dunstabzugshauben (1, 4, 6) des Satzes in der Breite voneinander abweichende Schubladen-Baueinheiten (3, 5, 7) aufweisen und dass die Schubladen-Baueinheiten (3, 5, 7) untereinander gleiche Rahmenteile (13) aufweisen, die jeweils zum Anbringen an dem jeweiligen Lüfterkasten (2) dienen und in der Breite an den Lüfterkasten (2) angepasst sind.

2. Satz nach Anspruch 1, bei dem sämtliche auftretenden Schubladen-Baueinheiten (3, 5, 7) in der Breite zumindest gleich groß wie die gleichen Lüfterkästen (2) sind.

3. Satz nach Anspruch 1, bei dem bei zumindest einem Teil (1, 4) der Mehrzahl Schubladen-Dunstabzugshauben (1, 4, 6) beidseits seitlich außerhalb der Rahmenteile (13) angeordnete Bauteile (8, 8', 9, 9' 11, 11', 12, 12') über eine in der Breitenrichtung verlaufende Quertraverse (51) miteinander verbunden sind.

4. Satz nach Anspruch 3, bei dem die Quertraverse (51) ein mit den (8, 8', 9, 9', 11, 11', 12, 12') verschraubtes Aluminium-L-Profil ist.

5. Satz nach Anspruch 3 oder 4, bei dem die Quertraverse (51) über Fettfiltern (14) der Schubladen-Dunstabzugshauben (1, 4) montiert ist.

6. Satz aus einer Mehrzahl Schubladen-Dunstabzugshauben (1, 4, 6) nach einem der vorstehenden Ansprüche, der ferner einen Satz Verpackungsteile (21, 32) beinhaltet, welcher Satz Verpackungsteile aufweist:
jeweils zwei äußere Verpackungsteile (21) für einen ersten Teil (6) der Dunstabzugshauben mit untereinander gleichen Maßen der Schubladen-Baueinheiten (7), welche äußeren Verpackungsteile (21) einerseits ein Außenteil der Verpackung bilden und andererseits an der Dunstabzugshaube (6) anliegen können, und
jeweils zwei zu den obigen äußeren Verpackungsteilen (21) gleiche äußere Verpackungsteile (21) und ferner zumindest ein weiteres inneres Verpackungsteil (32) für einen zweiten Teil (4) der Dunstabzugshauben mit untereinander gleichen Maßen der Schubladen-Baueinheiten (5), welche äußeren Verpackungsteile (21) einen Außenteil der Verpackung bilden können, und welches zumindest eine innere Verpackungsteil (32) an der Dunstabzugshaube (4) anliegen und innerhalb der äußeren Verpackungsteile (21) angeordnet werden kann.

7. Satz nach Anspruch 6, bei dem der Satz Verpackungsteile ferner aufweist:
jeweils zwei zu den genannten äußeren Verpackungsteilen (21) gleiche äußere Verpackungsteile (21) und jeweils zumindest zwei weitere innere Verpackungsteile (32) für einen dritten Teil (1) der Dunstabzugshauben mit untereinander gleichen Maßen der Schubladen-Baueinheiten (3), wobei die äußeren Verpackungsteile (21) einen Außenteil der Verpackung bilden können und zumindest jeweils eines der inneren Verpackungsteile (32) an der Dunstabzugshaube (1) anliegen kann und die inneren Verpackungsteile (32) jeweils innerhalb der äußeren Verpackungsteile (21) angeordnet werden können.

8. Satz nach Anspruch 7, bei dem zumindest ein inneres Verpackungsteil (32) dazu ausgelegt ist, zwischen einem weiteren inneren Verpackungsteil (32) und einem äußeren Verpackungsteil (21) angeordnet zu werden.

9. Satz nach einem der Ansprüche 6 - 8, bei dem das oder die innere/n Verpackungsteil/e (32) mit dem oder den äußeren Verpackungsteil/en (21) und ggf. untereinander ineinandergesteckt werden können.

10. Satz nach einem der Ansprüche 6 - 9, bei dem die inneren Verpackungsteile (32) untereinander gleich sind.

11. Satz nach einem der Ansprüche 6 - 10, wobei die Verpackungsteile (21, 32) mit Teilen (4, 30) ihrer Innenform flächig an zwei entgegengesetzten Seiten des jeweiligen Lüfterkastens (2) anliegen können.

12. Satz nach Anspruch 11, bei dem die Verpackungsteile (21, 32) mit weiteren Teilen (30, 4) der Innenform flächig an zwei weiteren entgegengesetzten Seiten des Lüfterkastens (2) anliegen können.

13. Satz aus einem Satz Dunstabzugshauben (1, 4) nach einem der vorstehenden Ansprüche und zumindest einem seitlichen Distanzbauteil zum Montieren einer der Dunstabzugshauben (1, 4) zwischen Küchenkorpuswänden, bei dem die Dunstabzugshaube (1, 4) mit dem seitlichen Distanzbauteil (8) verbindbar ist und dieses Distanzbauteil (8) mit einer Küchenkorpuswand verbindbar ist.

14. Satz nach Anspruch 13, bei dem das zumindest eine Distanzbauteil (8) im Wesentlichen den Breitenunterschied zwischen der Schubladen-Baueinheit (3, 5) und dem Lüfterkasten (2) der Dunstabzugshaube (1, 4) kompensiert.

15. Satz nach einem der Ansprüche 13 und 14, bei dem zwei gleiche Distanzbauteile (8) vorgesehen sind, die jeweils mit der Dunstabzugshaube (1, 4) und mit einer Küchenkorpuswand zu verbinden sind.

16. Satz nach einem der Ansprüche 13 - 15, bei dem das zumindest eine Distanzbauteil ein U-Profilblech (8) mit Anschraublaschen (9) für die Küchenkorpuswand aufweist.

17. Satz nach einem der Ansprüche 13 - 16, bei dem das zumindest eine Distanzbauteil eine Befestigungseinrichtung (10) zum Befestigen des breiten Überstands der Schubladenbaueinheit (3) der Schubladen-Dunstabzugshaube (1, 4) aufweist.

18. Satz nach Anspruch 13 und 16, auch in Verbindung mit Anspruch 15, bei dem eine Wand des U-Profilblechs (8) bündig mit einer Lüfterkastenfront der Dunstabzugshaube (1, 4) zum Abschluss gebracht werden kann.

19. Satz nach einem der Ansprüche 13 - 18, bei dem das zumindest eine Distanzbauteil (8) und die Dunstabzugshaube (1, 4) mit Hilfe einer hinterschnittenen Kante (11) und einer Federrasteinrichtung (12) zumindest vorläufig miteinander verbunden werden können.

20. Satz nach einem der Ansprüche 13 - 19, bei dem das Distanzbauteil (8) in der Breite zumindest 10% der Breite des Teils (2) der Dunstabzugshaube (1, 4) ausmacht, mit dem das Distanzbauteil (8) zu verbinden ist.

## Claims

1. Set comprising a plurality of extractor hoods (1, 4, 6) each with a fan box (2), wherein the extractor hoods (1, 4, 6) of the set have the same fan boxes (2), **characterised in that** a drawer unit (3, 5, 7) is attached to the bottom of the fan box (2) in each case, and that the extractor hoods (1, 4, 6) of the set have drawer units (3, 5, 7) differing from one another in width and that the drawer units (3, 5, 7) have the same frame parts (13) as each other, which serve in each case to attach them to the respective fan box (2) and are adapted in their width to the fan boxes (2).

2. Set according to claim 1, in which all the drawer units (3, 5, 7) occurring are at least the same size as the same fan boxes (2) in their width.

3. Set according to claim 1, in which for at least some (1, 4) of the plurality of drawer extractor hoods (1, 4, 6), components (8, 8', 9, 9' 11, 11', 12, 12') disposed on both sides laterally outside the frame parts (13) are connected to one another by a cross traverse (51) running in the width direction.

4. Set according to claim 3, in which the cross traverse (51) is an aluminium L-profile screwed to the components (8, 8', 9, 9', 11, 11', 12, 12').

5. Set according to claim 3 or 4, in which the cross traverse (51) is installed above fat filters (14) of the drawer extractor hoods (1, 4).

6. Set comprising a plurality of drawer extractor hoods (1, 4, 6) according to one of the preceding claims, which further contains a set of packing parts (21, 32), which set of packing parts has:
two outer packing parts (21) in each case for a first part (6) of the extractor hoods with the same dimensions of the drawer units (7) as each other, which outer packing parts (21) on the one hand form an outer part of the packing and on the other hand can rest against the extractor hood (6), and
two outer packing parts (21) in each case identical to the above outer packing parts (21) and further at least one inner packing part (32) for a second part (4) of the extractor hoods with the same dimensions of the drawer units (5) as each other, which outer packing parts (21) can form an outer part of the packing and which at least one inner packing part (32) can rest against the extractor hood (4) and can be disposed within the outer packing parts (21).

7. Set according to claim 6, in which the set of packing parts further has two outer packing parts (21) identical to the said outer packing parts (21) and in each case at least two further inner packing parts (32) for a third part (1) of the extractor hoods with the same dimensions of the drawer units (3) as each other, wherein the outer packing parts (21) can form an outer part of the packing and at least in each case one of the inner packing parts (32) can rest against the extractor hood (1) and the inner packing parts (32) can be disposed in each case within the outer packing parts (21).

8. Set according to claim 7, in which at least one inner packing part (32) is designed to be disposed between a further inner packing part (32) and an outer packing part (21).

9. Set according to one of claims 6 - 8, in which the inner packing part(s) (32) can be fitted into the outer packing part(s) (21) and if necessary into one another.

10. Set according to one of claims 6 - 9, in which the inner packing parts (32) are the same as each other.

11. Set according to one of claims 6 - 10, wherein the packing parts (21, 32) can rest with parts (4, 30) of their inner shape flat against two opposite sides of the respective fan box (2).

12. Set according to claim 11, in which the packing parts (21, 32) can rest with further parts (30, 4) of their inner shape flat against two further opposite sides of the fan box (2).

13. Set consisting of a set of extractor hoods (1, 4) according to one of the preceding claims and at least one lateral distance piece for installing one of the extractor hoods (1, 4) between kitchen unit carcass walls, in which the extractor hood (1, 4) is able to be connected to the lateral distance piece (8) and
this distance piece (8) is able to be connected to a kitchen unit carcass wall.

14. Set according to claim 13, in which the at least one distance piece (8) essentially compensates for the difference in width between the drawer unit (3, 5) and the fan box (2) of the extractor hood (1, 4).

15. Set according to one of claims 13 and 14, in which two identical distance pieces (8) are provided which are each to be connected to the extractor hood (1, 4) and to a kitchen unit carcass wall.

16. Set according to one of claims 13 - 15, in which the at least one distance piece is a sheet of metal with a U-shaped profile (8) with slotted brackets (9) for screwing it to the kitchen unit carcass wall.

17. Set according to one of claims 13 - 16, in which the at least one distance piece has a fastening device (10) for fastening the wide overhang of the drawer unit (3) of the drawer extractor hood (1, 4).

18. Set according to claim 13 and 16, also in conjunction with claim 15, in which a wall of the U-profile bracket (8) can finally be brought flush with a fan box front of the extractor hood (1, 4).

19. Set according to one of claims 13 - 18, in which the at least one distance piece (8) and the extractor hood (1, 4) can be connected at least temporarily to one another with the aid of an undercut edge (11) and a spring latching device (12).

20. Set according to one of claims 13 - 19, in which the width of the distance piece (8) makes up at least 10% of the width of the part (2) of the extractor hood (1, 4) with which the distance piece (8) is to be connected.

## Revendications

1. Ensemble constitué d'une pluralité de hottes aspirantes (1, 4, 6) avec respectivement un caisson de ventilation (2), dans lequel les hottes aspirantes (1, 4, 6) de l'ensemble présentent les mêmes caissons de ventilation (2), **caractérisé en ce que** respectivement sous le caisson de ventilation (2) est appliquée une unité modulaire à tiroirs (3, 5, 7), et **en ce que** les hottes aspirantes (1, 4, 6) de l'ensemble présentent sur la largeur des unités modulaires à tiroirs (3, 5, 7) écartées les unes des autres, et **en ce que** les unités modulaires à tiroirs (3, 5, 7) présentent des éléments de cadre (13) identiques entre eux, qui servent respectivement à l'application sur le caisson de ventilation respectif (2) et sont adaptés sur la largeur au caisson de ventilation (2).

2. Ensemble selon la revendication 1, dans lequel toutes les unités modulaires à tiroirs intervenantes (3, 5, 7) ont sur la largeur au moins la même grandeur que les mêmes caissons de ventilation (2).

3. Ensemble selon la revendication 1, dans lequel pour au moins un élément (1, 4) de la pluralité de hottes aspirantes tiroirs (1, 4, 6) des composants (8, 8', 9, 9', 11, 11', 12, 12') disposés des deux côtés latéralement à l'extérieur des éléments de cadre (13) sont reliés entre eux par le biais d'une traverse (51) s'étendant dans la direction de la largeur.

4. Ensemble selon la revendication 3, dans lequel la traverse (51) est un profilé en L en aluminium vissé avec les composants (8, 8', 9, 9', 11, 11', 12, 12').

5. Ensemble selon la revendication 3 ou 4, dans lequel la traverse (51) est montée sur des filtres à graisse (14) des hottes aspirantes à tiroirs (1, 4).

6. Ensemble constitué d'une pluralité de hottes aspirantes (1, 4, 6) selon l'une des revendications précédentes, qui contient en outre un ensemble d'éléments de conditionnement (21, 32), lequel ensemble présente des éléments de conditionnement :
respectivement deux éléments de conditionnement extérieurs (21) pour un premier élément (6) des hottes aspirantes ayant entre elles les mêmes dimensions que les unités modulaires à tiroirs (7), lesquels éléments de conditionnement extérieurs (21) forment d'une part une partie extérieure du conditionnement et peuvent d'autre part reposer contre la hotte aspirante, et
respectivement deux éléments de conditionnement extérieurs (21) identiques aux éléments de conditionnement extérieurs supérieurs (21) et en outre au moins un autre élément de conditionnement intérieur (21) pour un deuxième élément (4) des hottes aspirantes ayant entre elles les mêmes dimensions que les unités modulaires à tiroirs (5), lesquels éléments de conditionnement extérieurs (21) peuvent former une partie extérieure du conditionnement, et laquelle peut faire reposer au moins un élément de conditionnement intérieur (32) sur la hotte aspirante (4) et peut être disposée à l'intérieur des éléments de conditionnement extérieurs (21).

7. Ensemble selon la revendication 6, dans lequel l'ensemble d'éléments de conditionnement présente en outre : respectivement deux éléments de conditionnement extérieurs (21) identiques auxdits éléments de conditionnement extérieurs (21) et respectivement deux autres éléments de conditionnement intérieurs (32) pour un troisième élément (1) des hottes aspirantes ayant entre elles les mêmes dimensions que les unités modulaires à tiroirs (3), dans lequel les éléments de conditionnement extérieurs (21) peuvent former une partie extérieure du conditionnement et au moins respectivement un des éléments de conditionnement intérieurs (32) peut reposer contre la hotte aspirante (1) et les éléments de conditionnement intérieurs (32) peuvent être disposés respectivement à l'intérieur des éléments de conditionnement extérieurs (21).

8. Ensemble selon la revendication 7, dans lequel au moins un élément de conditionnement intérieur (32) est conçu de manière à être disposé entre un autre élément de conditionnement intérieur (32) et un élément de conditionnement extérieur (21).

9. Ensemble selon l'une des revendications 6 à 8, dans lequel le ou les éléments de conditionnement intérieur(s) (32) peuvent être emboîtés avec le ou les élément(s) de conditionnement extérieur(s) (21) et le cas échéant entre eux.

10. Ensemble selon l'une des revendications 6 à 9, dans lequel les éléments de conditionnement intérieurs (32) sont identiques les uns aux autres.

11. Ensemble selon l'une des revendications 6 à 10, dans lequel les éléments de conditionnement (21, 32) peuvent reposer avec les éléments (4, 30) de leur forme intérieur à plat sur deux côtés opposés du caisson de ventilation respectif (2).

12. Ensemble selon la revendication 11, dans lequel les éléments de conditionnement (21, 32) peuvent reposer avec d'autres éléments (4, 30) de leur forme intérieure à plat sur deux autres côtés opposés du caisson de ventilation (2) respectif.

13. Ensemble constitué d'un ensemble de hottes aspirantes (1, 4) selon l'une des revendications précédentes et au moins d'un composant d'écartement latéral pour le montage de l'une des hottes aspirantes (1, 4) entre des parois de corps de cuisine, dans lequel les hottes aspirantes (1, 4) peuvent être reliées au composant d'écartement latéral (8), et ce composant d'écartement (8) peut être relié à une paroi de corps de cuisine.

14. Ensemble selon la revendication 13, dans lequel l'au moins un composant d'écartement (8) compense pour l'essentiel la différence de largeur entre l'unité modulaire à tiroirs (3, 5) et le caisson de ventilation (2) de la hotte aspirante (1, 4).

15. Ensemble selon l'une des revendications 13 et 14, dans lequel deux composants d'écartement (8) identiques sont prévus, qui doivent être reliés avec la hotte aspirante (1, 4) et avec une paroi de corps de cuisine.

16. Ensemble selon l'une des revendications 13 à 15, dans lequel l'au moins un composant d'écartement présente une tôle profilée en U (8) avec des platines (9) pour la paroi de corps de cuisine.

17. Ensemble selon l'une des revendications 13 à 16, dans lequel l'au moins un composant d'écartement présente un dispositif de fixation (10) pour la fixation de la saillie large de l'unité modulaire à tiroirs (3) de la hotte aspirante à tiroirs (1, 4).

18. Ensemble selon la revendication 13 et 16, également en relation avec la revendication 15, dans lequel une paroi de la tôle profilée en U (8) peut être finalisée de manière concluante avec une partie frontale de caisson de ventilation de la hotte aspirante (1, 4).

19. Ensemble selon l'une des revendications 13 à 18, dans lequel l'au moins un composant d'écartement (8) et la hotte aspirante (1, 4) peuvent être reliés l'un à l'autre au moins préalablement à l'aide d'une arête différenciée (11) et d'un dispositif d'enclenchement par ressort (12).

20. Ensemble selon l'une des revendications 13 à 19, dans lequel le composant d'écartement (8) conditionne sur la largeur au moins 10 % de la largeur de l'élément (2) de la hotte aspirante (1, 4), avec lequel le composant d'écartement (8) doit être relié.
